# FASCICULE DE BREVET EUROPEEN

(11) **EP 2 575 155 B1**
(45) Date de publication et mention de la délivrance du brevet: **04.09.2019**
(21) Numéro de dépôt: 12306078.2
(22) Date de dépôt: 07.09.2012
(51) Int. Cl.: H01H 33/666, H01H 33/12

(54) **APPAREILLAGE DE DISTRIBUTION ÉLECTRIQUE MOYENNE TENSION**
GERÄT ZUR VERTEILUNG VON STROM MITTLERER SPANNUNG
MEDIUM-VOLTAGE ELECTRIC DISTRIBUTION APPARATUS

(30) Priorité: 27.09.2011 FR 1102930
(43) Date de publication de la demande: 03.04.2013
(73) Titulaire: Schneider Electric Industries SAS, 92500 Rueil-Malmaison (FR)
(72) Inventeur: Perrin, Denis, 38050 GRENOBLE Cedex 09 (FR); Tamisier, Didier, 38050 GRENOBLE Cedex 09 (FR); Pitis, Florent, 38050 GRENOBLE Cedex 09 (FR)
(74) Mandataire: Colette, Marie-Françoise

(56) Documents cités:
- EP-A1- 0 433 184
- EP-A2- 0 172 409

## Description

La présente invention concerne un appareillage de distribution électrique destinée à être interposée entre deux parties d'un circuit électrique de manière à assurer au moins la fonction de passage du courant entre les parties et de coupure du courant en cas de défaut électrique.

On connaît par exemple une cellule de distribution électrique du genre précédemment mentionnée, telle que décrite dans la demande de brevet FR 2 940 516. Cette cellule comporte un interrupteur ou un disjoncteur réalisant également la fonction sectionneur et, en série avec cet interrupteur (ou disjoncteur) un sélecteur à au moins deux positions respectivement une position de passage du courant et une position de mise à la terre.
Cette cellule est conçue pour conduire un courant de 630 A et n'est donc pas apte à conduire des niveaux de courant supérieurs, comme par exemple de 1250A.
Lorsqu'il est nécessaire d'augmenter les performances en courant nominal de telles cellules, voir de toute cellule similaire, ceci nécessite d'importants investissements et des mises au point importantes, en particulier lorsque ces cellules utilisent des technologies onéreuses par exemple la technique de l'isolation blindée.
En outre, ces cellules pouvant supporter un courant nominal plus important que le milieu de gamme correspondent en général au sein d'une gamme à de faibles volumes de consommation, d'où il résulte que les coûts industriels d'une telle adaptation ne sont pas justifiés.
De plus, la fonction de conduction du courant est assez onéreuse et problématique dans le cas des disjoncteurs à vide, ceci étant dû au dimensionnement des contacts des ampoules, ainsi qu'à leur forte résistance de contact celle-ci variant avec le nombre de coupure effectuées.
D'autre part, développer de telles cellules à fort courant augmente le nombre de références des sous-ensembles, sans compter tous les développements périphériques nécessaires assurant les fonctions principales de la cellule à savoir les fonctions diélectrique et de distribution de courant, cette fonction électrique nécessitant dans certains cas un surmoulage complexe de l'ampoule.

On connaît le document EP 0 172 409 décrivant un appareillage comportant les caractéristiques du préambule de la revendication 1.

La présente invention résout ces problèmes et propose une cellule de distribution électrique de conception simple et économique pouvant supporter un courant nominal important sans augmenter considérablement les investissements nécessaires et le nombre de sous-ensembles réalisés.

A cet effet, la présente invention a pour objet un appareillage selon la revendication 1 .
Selon une caractéristique particulière, l'organe électrique dit premier est un disjoncteur ou un interrupteur à au moins deux positions, respectivement une position fermée et une position ouverte, tandis que le second organe électrique est un sectionneur à au moins deux positions respectivement une position fermée et une position ouverte.
Selon une autre caractéristique, ledit organe de coupure ou d'interruption du courant comporte une ampoule à vide.

Selon une autre caractéristique, cet appareillage comporte des moyens pour rapprocher un ensemble constitué par une manivelle dite troisième reliée de manière articulée à une bielle dite seconde, d'une ligne de passage de point mort, de manière à augmenter le rapport de démultiplication lors de la fin de la course de fermeture, de façon à avoir à la fin de la fermeture, une grande course angulaire de commande du sectionneur correspondant à une faible course de compression des ressorts de pression de contact.

Selon une autre caractéristique, cet appareillage comporte des moyens pour rapprocher d'une ligne de passage de point mort, un ensemble comportant une manivelle dite troisième reliée de manière articulée à une bielle dite première, de manière qu'en fin de manoeuvre d'ouverture de l'appareillage, le dispositif de commande ouvre les contacts du premier organe en minimisant l'amplitude de la rotation du sectionneur.

Selon une autre caractéristique, cet appareillage est caractérisé en ce qu'il est commandé par un dispositif de commande comprenant une manivelle dite seconde solidaire en rotation de l'arbre de commande du premier organe électrique, ladite manivelle étant reliée de manière articulée à l'une des extrémités d'une bielle dite seconde dont une autre extrémité est reliée de manière articulée à l'une des extrémités d'une manivelle dite troisième solidaire en rotation d'un arbre monté en rotation autour d'un axe dit troisième fixe du châssis, et dont une autre extrémité est reliée de manière articulée à une bielle dite première reliée de manière articulée, par une autre extrémité, à une manivelle dite première supportant le couteau du sectionneur, ladite manivelle dite première étant montée libre en rotation autour d'un axe dit premier fixe du châssis, la rotation dudit arbre étant empêchée par un système d'accrochage déverrouillable pour permettre sa rotation lors d'une manoeuvre d'ouverture manuelle ou automatique de l'appareillage.

Selon une autre caractéristique, cet appareillage est commandé par un dispositif de commande comprenant une manivelle dite seconde solidaire en rotation de l'arbre de commande du premier organe électrique, ladite manivelle étant reliée de manière articulée à l'une des extrémités d'une bielle dite seconde dont une autre extrémité est reliée de manière articulée à l'une des extrémités d'une manivelle dite troisième solidaire en rotation d'un arbre monté en rotation autour d'un axe dit troisième fixe du châssis, et dont une autre extrémité est reliée de manière articulée à une bielle dite première reliée de manière articulée, par une autre extrémité, à une manivelle dite première supportant le couteau du sectionneur, ladite manivelle dite première étant montée libre en rotation autour d'un axe dit premier fixe du châssis, la rotation dudit arbre étant empêchée par un système d'accrochage déverrouillable pour permettre sa rotation lors d'une manoeuvre d'ouverture manuelle ou automatique de l'appareillage, et en ce qu'il comporte des moyens pour fournir, lors de la phase de compression des ressorts de pression de contact pour réaliser la fermeture de l'appareil, une grande rotation de l'arbre de commande permettant de réaliser une rotation suffisante du sectionneur afin d'atteindre une distance nécessaire à la tenue de la TTR.

Selon une autre caractéristique, l'organe de coupure ou d'interruption du courant comporte une tige de support de son contact mobile, laquelle tige est solidaire d 'un fourreau comportant deux surfaces d'appui et autour duquel est monté le ressort de pression de contact, ledit ressort étant interposé entre d'une part, une première assiette dite supérieure interposée entre la première surface d'appui du fourreau et le ressort, et d'autre part une assiette dite inférieure interposée entre ce ressort et un barreau, lequel barreau est monté rotatif par rapport à la bielle dite seconde et monté à coulissement autour du fourreau, ledit barreau étant en appui par l'intermédiaire de deux méplats opposés respectivement sur l'assiette dite inférieure et la seconde surface d'appui du fourreau.

Selon une autre caractéristique, cet appareillage est un appareil de distribution électrique moyenne tension.

Mais d'autres avantages et caractéristiques de l'invention apparaîtront mieux dans la description détaillée qui suit et se réfère aux dessins annexés donnés uniquement à titre d'exemple et dans lesquels :
- La figure 1 illustre schématiquement un appareillage électrique selon une réalisation particulière de l'invention, ledit appareil étant en position fermée.
- La figure 2 est une vue identique à la précédente, l'appareillage étant en position ouverte,
- La figure 3 est une vue de côté dudit appareillage, selon une réalisation particulière de l'invention, dans une position fermée de l'appareillage,
- La figure 4 est une vue identique à la précédente, une partie du mécanisme ayant été retirée de façon à mieux faire apparaître la liaison mécanique au niveau des ressorts de pression de contact,
- La figure 5 est une vue de côté identique à la figure 3, dans une position ouverte du sectionneur et fermée de l'ampoule,
- La figure 6 est une vue identique à la figure 4, dans la position de l'appareillage illustrée sur la figure 5,
- La figure 7 est une vue identique à la figure 5, dans une position ouverte du sectionneur et de l'ampoule,
- La figure 8 est une vue partielle en perspective, illustrant une partie dudit appareillage sans l'ampoule et le sectionneur, et
- Les figures 9 et 10 sont deux vues partielles en coupe, illustrant la liaison mécanique entre la tige de support du contact mobile de l'ampoule et les manivelles de l'arbre des pôles.

Sur les figures 1 et 2, on voit un appareillage électrique multipolaire comportant pour chaque pôle deux cellules 1,2 montées en parallèles et reliées électriquement d'un côté, à un premier jeu de barres a et du côté opposé, à un second jeu de barres b.
La première cellule 1, située à droite de la figure, comporte dans cette réalisation particulière, un disjoncteur à vide 3 comportant une ampoule à vide 4 en série avec un sectionneur 5 à deux positions respectivement une position fermée et une position de mise à la terre.
La seconde cellule 2 située à gauche de la première, comporte un sectionneur à deux positions respectivement une position fermée de passage du courant et une position de sectionnement.
Ces deux cellules sont reliées mécaniquement de manière à obéir à un séquence ment particulier qui sera décrit dans ce qui suit.
Sur la figure 1, l'appareillage est en position fermée, les deux circuits étant fermés car le disjoncteur et le sectionneur sont fermés, le courant nominal étant réparti dans les deux cellules.
Pour passer en position ouverte, il est nécessaire d'ouvrir en premier le sectionneur 5 de la seconde cellule, afin que le courant soit dérivé totalement dans le disjoncteur 3 de la première cellule.
Lors de cette ouverture, il est impératif d'atteindre une distance d'isolement suffisante des contacts 6,7 du sectionneur 5 afin que lorsque les contacts de coupure 8,9 commencent à se séparer coupant ainsi le courant, il n'y ait pas de re-claquage diélectrique au niveau du sectionneur lors de l'apparition de la tension transitoire de rétablissement.
Inversement, lors du passage en position fermée de l'appareillage, il est nécessaire de fermer en premier l'ampoule 4 afin d'établir le courant au travers de cet organe, et ensuite de fermer le sectionneur 5 pour que le courant se répartisse dans les deux cellules électriques 1,2.
L'appareillage selon l'invention est commandé par un dispositif de commande permettant d'entraîner par une seule action de l'opérateur, les contacts 8,9 de l'ampoule 4 et 6,7 du sectionneur 5 de façon à garantir les étapes de fonctionnement précédemment mentionnées.
Sur les figures 3 à 7, ont été représentés du côté gauche des figures, le sectionneur 5 comportant un couteau 10 constituant un contact mobile et un plot fixe 11 représentant un contact fixe.
Ce couteau 10 est supporté par une manivelle 12 dite première montée libre en rotation autour d'un axe (X) dit premier fixe appartenant au châssis de l'appareil.

Sur le côté droit des figures, a été représentée l'ampoule 4 du disjoncteur, ladite ampoule comportant de manière connue en soi une enveloppe de forme sensiblement cylindrique renfermant un contact fixe 8 par rapport à ladite enveloppe et un contact mobile 9 supporté par une tige mobile 13 selon l'axe de l'ampoule, ladite tige 13 comportant à l'une de ses extrémités, une pastille de contact 14 et étant reliée mécaniquement par son extrémité opposée, à une manivelle 15 dite seconde solidaire d'un arbre A dit arbre des pôles ou arbre de commande des ampoules, ledit arbre supportant un certain nombre de manivelles, ce nombre correspondant au nombre de pôles de l'appareillage.
Cet arbre A des pôles est monté libre en rotation autour d'un axe Y fixe par rapport au châssis de l'appareillage.
Chacune de ces manivelles dites secondes 15 comporte une extrémité 15a solidaire en rotation de l'arbre des pôles, et une extrémité 15b opposée, reliée mécaniquement à la tige de commande du contact mobile de l'appareil. A cet effet, un barreau 16 formant une rotule partielle est montée articulée dans une ouverture prévue à cette extrémité de la manivelle 15, ce barreau comportant deux méplats opposés 16a,16b et étant traversé par un fourreau 17 monté coulissant à l'intérieur de ce barreau et comportant un orifice tubulaire 18 taraudé à l'intérieur duquel est montée et vissée la tige de commande 13 du contact mobile 9 de l'ampoule 4. On voit également que ce fourreau 17 comporte à ses deux extrémités opposées, deux parties de diamètre élargi 19,20 et formant respectivement deux surfaces d'appui 21,22.
Autour de ce fourreau 17 sont également montées une assiette dite première 23 comportant une face 23a en appui sur l'une 21 dite première des surfaces d'appui précitées 21,22 du fourreau 17, et dont l'autre face 23b sert de surface d'appui à l'une 24a des extrémités d'un ressort de pression de contact 24, lequel est en appui par son extrémité opposée 24b, sur une assiette dite seconde 25 montée autour du fourreau 17 et prenant appui sur l'un 16a des méplats de la rotule précitée, tandis que l'autre méplat 16b de la rotule est destiné à venir en appui sur la surface d'appui dite seconde 22 du fourreau.
La manivelle dite première 12 et la manivelle dite seconde 15 sont reliées mécaniquement par un ensemble mécanique comportant une bielle dite première 25 reliée de manière articulée par l'une de ses extrémités, à la manivelle dite première 12 et à son extrémité opposée, à l'une des extrémités d'une manivelle dite troisième 26 solidaire d'un arbre monté rotatif autour d'un axe dit troisième Z fixe par rapport au châssis de l'appareil. Cette manivelle dite troisième 26 est également reliée de manière articulée par une autre extrémité, à l'une des extrémités d'une bielle dite seconde 27, laquelle est reliée de manière articulée par une autre de ses extrémités à la manivelle dite seconde 15 solidaire de l'arbre des pôles A.
Le fonctionnement du dispositif de commande de l'appareillage électrique décrit précédemment, et correspondant à une réalisation particulière de l'invention va être décrit dans ce qui suit en référence aux figures.
Sur les figures 3 et 4, le dispositif de commande est en position fermée, le couteau 10 du sectionneur 5 étant fermé sur le plot fixe 11 et les contacts fixe 8 et mobile 9 de l'ampoule 4 étant fermés. Dans cette position, l'arbre de commande A du disjoncteur 3 est verrouillé par un système d'accrochage l'empêchant d'être entraîné en rotation sous l'effet des ressorts d'ouverture non représentés et montés autour des ressorts de pression de contact 24, ces ressorts étant également en appui sur l'assiette inférieure précitée 25. Dans cette position, les ressorts de pression de contact 24, ainsi que les ressorts d'ouverture du mécanisme du disjoncteur 3, sont comprimés et les manivelles dites secondes 15 sont en position haute.
Lors d'une manoeuvre d'ouverture, le dispositif de verrouillage de l'arbre A de commande du disjoncteur 3 est désactivé, ce qui conduit au fait que les ressorts de pression de contacts 24 peuvent dans un premier temps se décomprimer et entraîner en même temps les manivelles dites secondes 15 sur lesquelles ils sont en appui, en rotation dans le sens horaire, par l'intermédiaire de l'assiette dite inférieure 25 en appui sur la rotule 16, laquelle est solidaire de la manivelle dite seconde 15. Ceci entraîne, par l'intermédiaire de la bielle dite seconde 27, la rotation de la manivelle dite troisième 26 solidaire de l'arbre de commande dans le sens horaire, et par là-même, la rotation de la bielle dite première 25 et aussi de la manivelle dite première 12 supportant le couteau 10, laquelle tourne dans le sens horaire entraînant de ce fait l'ouverture partielle du contact mobile 10 du sectionneur 5. Dans cette position partiellement ouverte du sectionneur 5 illustrée sur les figures 5 et 6, la distance de séparation des contacts du sectionneur, est suffisante pour tenir la TTR (tension transitoire de rétablissement) qui est la tension qui va s'établir aux bornes des contacts du sectionneur et de l'ampoule lors d'une nouvelle fermeture de l'appareillage. Pendant ce mouvement en rotation des manivelles dites secondes 15, ces manivelles n'ont pas entraîné la tige d'entraînement 13 du contact mobile 8 de l'ampoule, car pendant ce mouvement, le ressort 24 a entraîné l'assiette 25 en translation le long du fourreau 17, laquelle assiette 25 a transmis ce mouvement au barreau 16, mais cet ensemble s'est déplacé sans atteindre l'épaulement, situé à la partie inférieure du fourreau et formé par la surface d'appui dite seconde 22 du fourreau 16.
A cette étape de fonctionnement du mécanisme, les ressorts d'ouverture du mécanisme, lesquels sont également en appui sur l'assiette dite inférieure 25, vont prendre le relais et entraîner l'arbre des pôles A, et les manivelles 15 dans le sens des aiguilles d'une montre, ce qui entraîne le déplacement de la tige 13 et donc l'ouverture des contacts 8,9 de l'ampoule 4, position illustrée sur la figure 7. Ce mouvement des manivelles va être transmis au couteau du sectionneur par l'intermédiaire de la cinématique décrite précédemment.
Lors d'une manoeuvre inverse de fermeture de l'appareillage, les ressorts de fermeture du mécanisme entraînent l'arbre des pôles A et les manivelles dites secondes 15 dans le sens inverse des aiguilles d'une montre, ce qui entraîne la compression des ressorts de pression de contact 24 par l'intermédiaire de la seconde surface d'appui 22 du fourreau 17, du barreau 16 et de l'assiette inférieure 25. L'effort de fermeture est ensuite transmis par ces ressorts 24 à la tige 13 d'entraînement du contact mobile 9 de l'ampoule 4 par l'intermédiaire de l'assiette dite supérieure 23 et de l'autre surface d'appui 21 du fourreau 17. Ce déplacement en rotation de ces manivelles 15 entraîne d'autre part, la rotation dans le sens antihoraire de la manivelle dite troisième 26 par l'intermédiaire de la bielle dite seconde 27, et la rotation dans le sens antihoraire de la manivelle dite première 12 par l'intermédiaire de la bielle dite première, ce qui entraîne la fermeture des contacts 8 ,9 du sectionneur 5, position illustrée sur les figures 3 et 4.
Ainsi, les longueurs des bielles et des manivelles sont choisies de telle manière que lors de cette phase de compression des ressorts de pression de contact 24, la rotation de l'arbre de commande A permet de réaliser une rotation suffisante du contact mobile du sectionneur 5 afin d'atteindre la distance qu'il a été nécessaire d'atteindre lors de l'ouverture pour la tenue de la tension transitoire de rétablissement.
Il apparaît, sur la figure 3 en particulier, que la cinématique d'entraînement des contacts de coupure 8,9 a été réalisée de façon à augmenter le rapport de démultiplication lors de la fin de la course de fermeture. Ceci a été réalisé en créant un rapprochement vers une ligne de passage de point mort L entre la bielle dite seconde 27 et la manivelle dite troisième 26, en fin de fermeture.
La cinématique d'entraînement du sectionneur 5 a été réalisée en amplifiant cette grande course angulaire de l'arbre des pôles pour permettre une rotation du sectionneur permettant la tenue de la TTR.
En fin de manoeuvre d'ouverture du sectionneur 5, cette cinématique est réalisée de telle manière que l'on s'approche également d'une ligne de passage de point mort M entre la manivelle dite troisième 26 et la bielle dite première 25 en fin de manoeuvre d'ouverture, de façon à permettre à la commande d'ouvrir les contacts de coupure en minimisant la rotation du sectionneur. De plus cette ligne de passage de point mort permet d'arrêter en douceur le sectionneur 5 et d'éviter ainsi qu'il oscille violement en fin d'ouverture, ce qui pourrait causer des mouvements de rotation parasites de la commande en fin d'ouverture.
Ainsi, le dispositif de commande de l'appareillage selon l'invention, a été conçu de manière à réaliser deux cinématiques différentes pour chaque organe électrique, chaque organe étant relié mécaniquement à l'arbre de sortie du dispositif de commande du disjoncteur, les rapports de démultiplication étant différents entre les deux cinématiques, ces rapports étant déterminés par les rapports de longueur entre les différentes bielles et manivelles.
La présente invention a donc permis de réaliser un dispositif mécanique permettant de manoeuvrer en une même manoeuvre un organe de coupure et un organe de sectionnement disposés en parallèle et dont l'organe de sectionnement doit s'ouvrir en premier afin de dériver tout le courant dans l'organe de coupure, et dont l'organe de sectionnement doit se fermer en dernier, car cela évite d'avoir un pouvoir de fermeture, afin de dériver une partie du courant de l'organe de coupure, ceci après la fermeture du circuit par l'organe de sectionnement.
Ce dispositif permet de garantir une distance d'isolement suffisante du sectionneur pour la tenue de la TTR avant que les contacts de coupure ne commencent à se séparer, ceci en utilisant les phases de compression/décompression des ressorts de pression de contact pour actionner le sectionneur.
Ce dispositif permet de manoeuvrer deux organes électriques avec un décalage de l'ouverture et de la fermeture de l'un par rapport à l'autre, avec une cinématique sans rupture de mouvement constituée de liaisons pivot (pas de lumière pour des courses à vide) et donc ne générant pas de chocs.
Ce dispositif permet de manoeuvrer deux organes électriques dont le décalage de l'un par rapport à l'autre est garanti par une chaîne cinématique rigide et fiable.

Ce dispositif permet également de garantir la concordance d'état de deux organes électriques différents (l'un ne peut pas être ouvert si l'autre ne l'est pas).
Ceci garantit une image fiable de la position des deux organes électriques par rapport à celui de la commande.

Naturellement, diverses modifications sont possibles. Le nombre de modules n'est pas limité à trois. L'invention s'applique également à des ampoules dipolaires, quadripolaires voir hexa polaire ou octo polaire, le mécanisme d'entraînement peut être de tout type c'est à dire à ressorts de fermeture et d'ouverture distincts, à un seul ressort, à un seul ressort permettant la fermeture et l'ouverture.

## Revendications

1. Appareillage de distribution électrique destiné à être interposée entre deux parties d'un circuit électrique de manière à assurer au moins la fonction de passage du courant entre les parties et de coupure du courant en cas de défaut électrique, ledit appareillage comportant un organe de coupure ou d'interruption électrique dit premier (3), et un organe de sectionnement électrique (5), dit second, montés en parallèle, les deux organes électriques pouvant prendre tous les deux une position ouverte et une position fermée, en position ouverte et respectivement en position fermée de l'appareillage, l'organe d'interruption ou de coupure du courant précité (3) comportant des ressorts de pression de contact (24) aptes à assurer la pression de contact entre les contacts fixe et mobile (8,9) dudit organe d'interruption et de coupure (3) après la fermeture de ces contacts, la phase de compression/décompression de ces ressorts de pression de contact (24) étant utilisée pour actionner le sectionneur (5),
**caractérisé en ce que** l'ouverture et la fermeture des premier et second organes électriques est commandée par le premier organe électrique (3), et **en ce que** lors du passage de l'appareillage de la position fermée à la position ouverte, les contacts (6,7) de l'organe de sectionnement (5) sont tout d'abord ouverts créant entre ses contacts un arc et une tension d'arc, permettant au courant d'être dérivé sensiblement totalement dans l'organe de coupure (3) ou d'interruption, l'ouverture de ces contacts se poursuivant jusqu'à l'obtention d'une distance d'isolement suffisante entre les contacts dudit organe de sectionnement, avant l'ouverture des contacts (8,9) de l'organe de coupure (3) ou d'interruption, afin d'éviter tout reclaquage diélectrique au niveau de l'organe de sectionnement lors de l'établissement de la tension transitoire de rétablissement (TTR) après la fermeture des contacts des deux organes,
- **en ce qu'**il comporte des moyens pour, lors du passage de la position ouverte à la position fermée, fermer en premier l'organe électrique dit premier (3) afin d'établir le passage du courant au travers de cet organe, puis fermer le second organe électrique (5) afin que le courant nominal se répartisse dans les deux organes électriques précités (3,5),
- **en ce qu'**il comporte un dispositif de commande comportant une manivelle dite seconde (15) solidaire en rotation de l'arbre de commande A du premier organe électrique (3), dit arbre des pôles, ladite manivelle (15) étant reliée de manière articulée à l'une des extrémités d'une bielle dite seconde (27) dont une autre extrémité est reliée de manière articulée à l'une des extrémités d'une manivelle dite troisième (26) solidaire en rotation d'un arbre monté en rotation autour d'un axe dit troisième Z fixe du châssis, et dont une autre extrémité est reliée de manière articulée à une bielle dite première (25) reliée de manière articulée, par une autre extrémité, à une manivelle dite première (12) supportant le couteau (10) du sectionneur (5), ladite manivelle dite première (12) étant montée libre en rotation autour d'un axe dit premier X fixe du châssis,
**en ce que** ce dispositif de commande est commandé par la décompression des ressorts de pression de contact (24), et **en ce que**, préalablement à l'ouverture des contacts (8,9) de l'organe de coupure ou d'interruption du courant (3), ce dispositif de commande commande une partie de l'ouverture des contacts du second organe (5), de telle manière que lorsque cette phase de décompression est terminée, et que les contacts (8,9) dudit organe de coupure ou d'interruption (3) commencent à s'ouvrir, la distance de séparation des contacts (6,7) du second organe (5) est suffisante pour tenir la tension transitoire de rétablissement (TTR), et **en ce que** ledit appareillage comporte des moyens pour qu'en fin de manoeuvre d'ouverture de l'appareillage, le dispositif de commande ouvre les contacts du premier organe en minimisant l'amplitude de la rotation du sectionneur, tandis que le rapport de démultiplication entre l'arbre des pôles A et la manivelle d'entraînement des contacts de coupure (8,9) est augmenté en fin de course de fermeture des contacts de coupure, ces rapports étant déterminés par les rapports de longueur entre les différentes bielles et manivelles.

2. Appareillage selon la revendication 1, **caractérisé en ce que** l'organe électrique dit premier est un disjoncteur ou un interrupteur à au moins deux positions (3), respectivement une position fermée et une position ouverte, tandis que le second organe électrique est un sectionneur (5) à au moins deux positions respectivement une position fermée et une position ouverte.

3. Appareillage selon la revendication 1 ou 2, **caractérisé en ce que** ledit organe de coupure ou d'interruption du courant (3) comporte une ampoule à vide (4).

4. Appareillage selon l'une quelconque des revendications précédentes, **caractérisé en ce qu'**il comporte des moyens pour rapprocher un ensemble constitué par une manivelle (26) dite troisième reliée de manière articulée à une bielle dite seconde (27), d'une ligne de passage de point mort L, de manière à augmenter le rapport de démultiplication lors de la fin de la course de fermeture, de façon à avoir à la fin de la fermeture, une grande course angulaire de commande du sectionneur (5) correspondant à une faible course de compression des ressorts de pression de contact (24).

5. Appareillage selon l'une quelconque des revendications précédentes, **caractérisé en ce qu'**il comporte des moyens pour rapprocher d'une ligne de passage de point mort M, un ensemble comportant une manivelle dite troisième (26) reliée de manière articulée à une bielle dite première (25), de manière qu'en fin de manoeuvre d'ouverture de l'appareillage, le dispositif de commande ouvre les contacts (6,7) du premier organe (3) en minimisant l'amplitude de la rotation du sectionneur (5).

6. Appareillage selon l'une quelconque des revendications précédentes, **caractérisé en ce qu'**il comporte un système d'accrochage apte à empêcher la rotation dudit arbre, ce système d'accrochage étant déverrouillable pour permettre sa rotation lors d'une manoeuvre d'ouverture manuelle ou automatique de l'appareillage.

7. Appareillage selon l'une quelconque des revendications précédentes, **caractérisé en ce qu'**il est commandé par un dispositif de commande comprenant une manivelle dite seconde (15) solidaire en rotation de l'arbre de commande A du premier organe électrique (3), ladite manivelle (15) étant reliée de manière articulée à l'une des extrémités d'une bielle dite seconde (27) dont une autre extrémité est reliée de manière articulée à l'une des extrémités d'une manivelle dite troisième (26) solidaire en rotation d'un arbre monté en rotation autour d'un axe dit troisième Z fixe du châssis, et dont une autre extrémité est reliée de manière articulée à une bielle dite première (25) reliée de manière articulée, par une autre extrémité, à une manivelle dite première (12) supportant le couteau (10) du sectionneur (5), ladite manivelle dite première (12) étant montée libre en rotation autour d'un axe dit premier X fixe du châssis, la rotation dudit arbre étant empêchée par un système d'accrochage déverrouillable pour permettre sa rotation lors d'une manoeuvre d'ouverture manuelle ou automatique de l'appareillage, et **en ce qu'**il comporte des moyens pour fournir, lors de la phase de compression des ressorts de pression de contact (24) pour réaliser la fermeture de l'appareil, une grande rotation de l'arbre de commande A permettant de réaliser une rotation suffisante du sectionneur (5) afin d'atteindre une distance nécessaire à la tenue de la TTR.

8. Appareillage selon l'une quelconque des revendications précédentes, **caractérisé en ce que** l'organe de coupure ou d'interruption du courant (3) comporte une tige (13) de support de son contact mobile (9), laquelle tige (13) est solidaire d'un fourreau (17) comportant deux surfaces d'appui (21,22) et autour duquel est monté le ressort de pression de contact (24), ledit ressort (24) étant interposé entre d'une part, une première assiette (23) dite supérieure interposée entre la première surface d'appui (21) du fourreau (17) et le ressort (24), et d'autre part une assiette dite inférieure (25) interposée entre ce ressort (24) et un barreau (16), lequel barreau (16) est monté rotatif par rapport à la bielle dite seconde (27) et monté à coulissement autour du fourreau (17), ledit barreau (16) étant en appui par l'intermédiaire de deux méplats (16a,16b) opposés respectivement sur l'assiette dite inférieure (25) et la seconde surface d'appui (22) du fourreau (17).

9. Appareillage selon l'une quelconque des revendications précédentes, **caractérisé en ce que** c'est un appareil de distribution électrique moyenne tension.

## Patentansprüche

1. Gerät zur Verteilung von Strom, das dazu bestimmt ist, zwischen zwei Teilen eines Stromkreises derart eingefügt zu werden, um mindestens die Funktion des Stromdurchgangs zwischen den Teilen und des Abschaltens des Stroms im Falle eines elektrischen Defekts zu gewährleisten, wobei das Gerät ein erstes elektrisches Abschalt- oder Unterbrechungsorgan (3) und ein zweites elektrisches Trennorgan (5) aufweist, wobei die zwei elektrischen Organe alle beide jeweils in der offenen Position und in der geschlossenen Position des Gerätes eine offene Position und eine geschlossene Position einnehmen können, wobei das oben genannte Abschalt- oder Unterbrechungsorgan des Stroms (3) Druckkontaktfedern (24) aufweist, die geeignet sind, den Druckkontakt zwischen dem festen und dem beweglichen Kontakt (8,9) des Abschalt- oder Unterbrechungsorgan (3) nach dem Schließen dieser Kontakte zu gewährleisten, wobei die Kompressions-/Dekompressionsphase dieser Druckkontaktfedern (24) verwendet wird, um den Trennschalter (5) zu betätigen, **dadurch gekennzeichnet, dass** das Öffnen und Schließen des ersten und zweiten elektrischen Organs durch das erste elektrische Organ (3) gesteuert ist, und dadurch, dass beim Übergang des Gerätes von der geschlossenen Position in die offene Position die Kontakte (6, 7) des Trennorgans (5) zunächst offen sind und dabei zwischen ihren Kontakten einen Lichtbogen und eine Lichtbogenspannung erzeugen, wodurch dem Strom ermöglicht wird, im Wesentlichen vollständig in das Abschalt- (3) oder Unterbrechungsorgan abgeleitet zu werden, wobei das Öffnen dieser Kontakte bis zum Erhalten von einem ausreichenden Isolierabstand zwischen den Kontakten des Trennorgans vor dem Öffnen der Kontakte (8, 9) des Abschalt- (3) oder Unterbrechungsorgans fortgesetzt wird, um jegliches dielektrisches Wiederdurchschlagen an dem Trennorgan bei dem Aufbauen der transienten wiederkehrenden Spannung (TRV) nach dem Schließen der Kontakte der zwei Organe zu verhindern,
- dadurch, dass es Mittel aufweist, um beim Übergang von der offenen Position in die geschlossene Position zuerst das erste elektrische Organ (3) zu schließen, um den Durchgang des Stroms durch dieses Organ zu erstellen, und dann das zweite elektrische Organ (5) zu schließen, damit sich der Nennstrom in den zwei elektrischen Organen (3, 5) aufteilt,
- dadurch, dass es eine Steuervorrichtung aufweist, die eine zweite Kurbel (15) aufweist, die drehfest mit der Steuerwelle A des ersten elektrischen Organs (3) verbunden ist, die Polwelle genannt wird, wobei die Kurbel (15) mit einem der Enden einer zweiten Kurbelstange (27) gelenkig verbunden ist, wovon ein anderes Ende gelenkig mit einem der Enden einer dritten Kurbel (26) verbunden ist, die drehfest mit einer Welle verbunden ist, die drehbar um eine dritte feste Achse Z des Gestells befestigt ist, und wovon ein anderes Ende gelenkig mit einer ersten Kurbelstange (25) verbunden ist, die gelenkig durch ein anderes Ende mit einer ersten Kurbel (12) verbunden ist, die das Messer (10) des Trennschalters (5) trägt, wobei die erste Kurbel (12) frei drehbar um eine erste feste Achse X des Gestells befestigt ist,
dadurch, dass diese Steuervorrichtung durch die Dekompression der Druckkontaktfedern (24) gesteuert ist, und dadurch, dass diese Steuervorrichtung vor dem Öffnen der Kontakte (8, 9) des Abschalt- oder Unterbrechungsorgans des Stroms (3) einen Teil des Öffnens der Kontakte des zweiten Organs (5) derart steuert, dass, wenn diese Dekompressionsphase beendet ist und die Kontakte (8, 9) des Abschalt- oder Unterbrechungsorgans (3) beginnen, sich zu öffnen, der Trennungsabstand der Kontakte (6, 7) des zweiten Organs (5) ausreichend ist, um die transiente wiederkehrende Spannung (TRV) zu halten, und dadurch, dass das Gerät Mittel aufweist, damit die Steuervorrichtung am Ende des Vorgangs des Öffnens des Gerätes die Kontakte des ersten Organs öffnet und dabei die Amplitude der Drehung des Trennschalters minimiert, während das Übersetzungsverhältnis zwischen der Welle der Pole A und der Antriebskurbel der Abschaltkontakte (8, 9) am Ende des Schließhubs der Abschaltkontakte erhöht wird, wobei diese Verhältnisse durch die Längenverhältnisse zwischen den verschiedenen Kurbelstangen und Kurbeln bestimmt werden.

2. Gerät nach Anspruch 1, **dadurch gekennzeichnet, dass** das erste elektrische Organ ein Schutzschalter oder ein Schalter mit mindestens zwei Positionen (3), jeweils einer geschlossenen Position und einer offenen Position, ist, während das zweite elektrische Organ ein Trennschalter (5) mit mindestens zwei Positionen, jeweils einer geschlossenen Position und einer offenen Position, ist.

3. Gerät nach Anspruch 1 oder 2, **dadurch gekennzeichnet, dass** das Abschalt- oder Unterbrechungsorgan des Stroms (3) eine Vakuumröhre (4) aufweist.

4. Gerät nach einem der vorhergehenden Ansprüche, **dadurch gekennzeichnet, dass** es Mittel aufweist, um eine Anordnung, die aus einer dritten Kurbel (26) gebildet ist, die gelenkig mit einer zweiten Kurbelstange (27) verbunden ist, an eine Durchlauflinie des toten Punktes L derart näher zu bringen, um das Übersetzungsverhältnis während des Endes des Schließhubs derart zu erhöhen, um am Ende des Schließens einen großen Winkelhub zum Steuern des Trennschalters (5) zu haben, der einem geringen Kompressionshub der Druckkontaktfedern (24) entspricht.

5. Gerät nach einem der vorhergehenden Ansprüche, **dadurch gekennzeichnet, dass** es Mittel aufweist, um eine Anordnung, die eine dritte Kurbel (26) aufweist, die gelenkig mit einer ersten Kurbelstange (25) verbunden ist, an eine Durchlauflinie des toten Punktes M derart näher zu bringen, damit die Steuervorrichtung am Ende des Öffnungsvorgangs des Gerätes die Kontakte (6,7) des ersten Organs (3) öffnet und dabei die Amplitude der Drehung des Trennschalters (5) minimiert.

6. Gerät nach einem der vorhergehenden Ansprüche, **dadurch gekennzeichnet, dass** es ein Einhaksystem aufweist, das geeignet ist, die Drehung der Welle zu verhindern, wobei dieses Einhaksystem entriegelbar ist, um ihre Drehung bei einem manuellen oder automatischen Öffnungsvorgang des Gerätes zu ermöglichen.

7. Gerät nach einem der vorhergehenden Ansprüche, **dadurch gekennzeichnet, dass** es durch eine Steuervorrichtung gesteuert ist, die eine zweite Kurbel (15) aufweist, die drehfest mit der Steuerwelle A des ersten elektrischen Organs (3) verbunden ist, wobei die Kurbel (15) mit einem der Enden einer zweiten Kurbelstange (27) gelenkig verbunden ist, wovon ein anderes Ende gelenkig mit einem der Enden einer dritten Kurbel (26) verbunden ist, die drehfest mit einer Welle verbunden ist, die drehbar um eine dritte feste Achse Z des Gestells befestigt ist, und wovon ein anderes Ende gelenkig mit einer ersten Kurbelstange (25) verbunden ist, die gelenkig durch ein anderes Ende mit einer ersten Kurbel (12) verbunden ist, die das Messer (10) des Trennschalters (5) trägt, wobei die erste Kurbel (12) frei drehbar um eine erste feste Achse X des Gestells befestigt ist, wobei die Drehung der Welle durch ein entriegelbares Einhaksystem verhindert wird, um ihre Drehung bei einem manuellen oder automatischen Öffnungsvorgang des Gerätes zu ermöglichen, und dadurch, dass es Mittel aufweist, um bei der Kompressionsphase der Druckkontaktfedern (24) zum Durchführen des Schließens des Gerätes für eine große Drehung der Steuerwelle A zu sorgen, die ermöglicht, eine ausreichende Drehung des Trennschalters (5) durchzuführen, um einen Abstand zu erreichen, der für das Halten der TRV notwendig ist.

8. Gerät nach einem der vorhergehenden Ansprüche, **dadurch gekennzeichnet, dass** das Abschalt- oder Unterbrechungsorgan des Stroms (3) eine Stange (13) zum Stützen eines beweglichen Kontakts (9) aufweist, wobei die Stange (13) mit einer Hülse (17) fest verbunden ist, die zwei Auflageflächen (21, 22) aufweist und um die herum die Druckkontaktfeder (24) angebracht ist, wobei die Feder (24) zwischen einerseits einem oberen Teller (23), der zwischen der ersten Auflagefläche (21) der Hülse (17) und der Feder (24) angeordnet ist, und andererseits einem unteren Teller (25) angeordnet ist, der zwischen dieser Feder (24) und einem Stab (16) angeordnet ist, wobei der Stab (16) drehbar in Bezug auf die zweite Kurbelstange (27) angebracht ist und verschiebbar um die Hülse (17) angebracht ist, wobei der Stab (16) durch zwei gegenliegende Abflachungen (16a, 16b) jeweils auf dem unteren Teller (25) und der zweiten Auflagefläche (22) der Hülse (17) in Auflage ist.

9. Gerät nach einem der vorhergehenden Ansprüche, **dadurch gekennzeichnet, dass** es ein Gerät zur Verteilung von Strom mittlerer Spannung ist.

## Claims

1. Electrical distribution apparatus intended to be interposed between two parts of an electrical circuit so as to provide at least the function of channelling current between the parts and of disconnecting the current in the event of an electrical fault, said apparatus including what is called a first electrical disconnection or interruption unit (3), and what is called a second electrical disconnector unit (5), these being connected in parallel, the two electrical units both being able to adopt an open position and a closed position, respectively in the open position and in the closed position of the apparatus, the abovementioned current interruption or disconnection unit (3) having contact pressure springs (24) able to provide the contact pressure between the fixed and mobile contacts (8, 9) of said interruption and disconnection unit (3) after these contacts are closed, the compression/decompression phase of these contact pressure springs (24) being used to actuate the disconnector (5),
**characterized in that** the opening and the closure of the first and second electrical units is controlled by the first electrical unit (3), and **in that**, when the apparatus switches from the closed position to the open position, the contacts (6, 7) of the disconnector unit (5) are first of all opened, creating an arc and an arc voltage between its contacts, allowing the current to be tapped off substantially completely into the disconnection or interruption unit (3), the opening of these contacts continuing until a sufficient isolation distance between the contacts of said disconnector unit is achieved, before the contacts (8, 9) of the disconnection or interruption unit (3) are opened, so as to avoid any repeated dielectric breakdown in the disconnector unit when the transient recovery voltage (TRV) is established after the contacts of the two units are closed,
- **in that** it includes means for first of all closing what is called the first electrical unit (3) when switching from the open position to the closed position, so as to establish the flow of current through this unit, and then closing the second electrical unit (5) so that the nominal current is distributed in the two abovementioned electrical units (3, 5),
- **in that** it includes a control device including what is called a second crank (15) that rotates jointly with the control shaft A of the first electrical unit (3), called pole shaft, said crank (15) being linked in an articulated manner to one of the ends of what is called a second rod (27), another end of which is linked in an articulated manner to one of the ends of what is called a third crank (26) that rotates jointly with a shaft mounted so as to rotate about what is called a third fixed axis Z of the chassis, and another end of which is linked in an articulated manner to what is called a first rod (25) linked in an articulated manner, by another end, to what is called a first crank (12) supporting the cutter (10) of the disconnector (5), said what is called first crank (12) being mounted so as to rotate freely about what is called a first fixed axis X of the chassis,
- **in that** this control device is controlled by the decompression of the contact pressure springs (24), and **in that**, prior to the opening of the contacts (8, 9) of the current disconnection or interruption unit (3), this control device controls part of the opening of the contacts of the second unit (5), such that, when this decompression phase has ended, and the contacts (8, 9) of said disconnection or interruption unit (3) begin to open, the separation distance of the contacts (6, 7) of the second unit (5) is enough to withstand the transient recovery voltage (TRV), and **in that** said apparatus includes means so that, at the end of an opening manoeuvre of the apparatus, the control device opens the contacts of the first unit while minimizing the amplitude of the rotation of the disconnector, whereas the gear ratio between the pole shaft A and the drive crank for the disconnection contacts (8, 9) is increased at the end of closure travel of the connection contacts, these ratios been determined by the length ratios between the various rods and cranks.

2. Apparatus according to Claim 1, **characterized in that** what is called the first electrical unit is a circuit breaker or a switch having at least two positions (3), respectively a closed position and an open position, whereas the second electrical unit is a disconnector (5) having at least two positions, respectively a closed position and an open position.

3. Apparatus according to Claim 1 or 2, **characterized in that** said current disconnection or interruption unit (3) includes a vacuum tube (4).

4. Apparatus according to any one of the preceding claims, **characterized in that** it includes means for bringing an assembly formed by a what is called a third crank (26) linked in an articulated manner to what is called a second rod (27) close to a dead point crossing line L, so as to increase the gear ratio at the end of closure travel, so as to have, at the end of the closure, a large angular travel for controlling the disconnector (5) corresponding to a small compression travel of the contact pressure springs (24).

5. Apparatus according to any one of the preceding claims, **characterized in that** it includes means for bringing an assembly including what is called a third crank (26) linked in an articulated manner to what is called a first rod (25) close to a dead point crossing line M, such that, at the end of an opening manoeuvre of the apparatus, the control device opens the contacts (6, 7) of the first unit (3) while minimizing the amplitude of the rotation of the disconnector (5).

6. Apparatus according to any one of the preceding claims, **characterized in that** it includes a fastening system able to prevent the rotation of said shaft, this fastening system being able to be unlocked so as to allow it to rotate during a manual or automatic opening manoeuvre of the apparatus.

7. Apparatus according to any one of the preceding claims, **characterized in that** it is controlled by a control device comprising what is called a second crank (15) that rotates jointly with the control shaft A of the first electrical unit (3), said crank (15) being linked in an articulated manner to one of the ends of what is called a second rod (27), another end of which is linked in an articulated manner to one of the ends of what is called a third crank (26) that rotates jointly with a shaft mounted so as to rotate about what is called a third fixed axis Z of the chassis, and another end of which is linked in an articulated manner to what is called a first rod (25) linked in an articulated manner, by another end, to what is called a first crank (12) supporting the cutter (10) of the disconnector (5), said what is called first crank (12) being mounted so as to rotate freely about what is called a first fixed axis X of the chassis, the rotation of said shaft being prevented by a fastening system that is able to be unlocked so as to allow it to rotate during a manual or automatic opening manoeuvre of the apparatus, and **in that** it includes means for providing, during the phase of compressing the contact pressure springs (24) to close the apparatus, a large rotation of the control shaft A, making it possible to perform a sufficient rotation of the disconnector (5) to achieve a distance necessary to withstand the TRV.

8. Apparatus according to any one of the preceding claims, **characterized in that** the current disconnection or interruption unit (3) includes a rod (13) for supporting its mobile contact (9), which rod (13) is joined to a sheath (17) including two bearing surfaces (21, 22) and around which the contact pressure spring (24) is mounted, said spring (24) being interposed firstly between what is called an upper first plate (23) interposed between the first bearing surface (21) of the sheath (17) and the spring (24), and secondly what is called a lower plate (25) interposed between this spring (24) and a bar (16), which bar (16) is mounted so as to rotate with respect to what is called the second rod (27) and mounted so as to slide around the sheath (17), said bar (16) bearing, by way of two opposing flat spots (16a, 16b), respectively on what is called the lower plate (25) and the second bearing surface (22) of the sheath (17).

9. Apparatus according to any one of the preceding claims, **characterized in that** it is a medium-voltage electrical distribution apparatus.
